# EUROPÄISCHE PATENTSCHRIFT

(11) **EP 0 150 342 B1**
(45) Veröffentlichungstag und Bekanntmachung des Hinweises auf die Patenterteilung: **28.09.1988**
(21) Anmeldenummer: 84114789.5
(22) Anmeldetag: 05.12.1984
(51) Int. Cl.: H01R 23/70

(54) **Winkelsteckverbinder**
Angled plug-connector
Connecteur à fiche angulaire

(30) Priorität: 27.01.1984 DE 3402902
(43) Veröffentlichungstag der Anmeldung: 07.08.1985
(73) Patentinhaber: SIEMENS AKTIENGESELLSCHAFT, 80333 München (DE)
(72) Erfinder: Steffinger, Karl, D-8000 München 21 (DE)

(56) Entgegenhaltungen:
- DE-A- 3 002 515
- GB-A- 2 026 790
- GB-A- 2 095 485
- US-A- 3 636 499
- US-A- 3 848 952

## Beschreibung

Die Erfindung bezieht sich auf einen Steckverbinder mit mehreren Kontaktorganen, die zueinander parallel in einem aus Isolierstoff bestehenden platten- oder leistenförmigen Haltekörper fixiert sind und auf einer Seite des Haltekörpers abgewinkelte Anschlußabschnitte aufweisen, die durch Bohrungen einer rechtwinkelig zum Haltekörper vorgesehenen Fixierplatte hindurchgeführt sind, wobei die elastisch biegbare Fixierplatte unter Ausnutzung ihrer Biegbarkeit zwischen zwei Ansätzen des Haltekörpers einsetzbar ausgebildet ist.

Die bei solchen Steckverbindern vorgesehene Fixierplatte hält mit ihren Bohrungen die abgewinkelten Anschlußabschnitte der Kontaktorgane, z. B. in der Rasterordnung der Bohrungen einer Leiterplatte, so daß beim Zusammenbau des Steckverbinders mit einer Leiterplatte die freien Enden der abgewinkelten Anschlußabschnitte unkompliziert in die Rasterbohrungen der Leiterplatte eingesteckt werden können.

Nun ist es aber erwünscht, die Fixierplatte relativ dünn auszubilden, da diese bei der Befestigung an dem eigentlichen Gehäuse des Steckverbinders durchgebogen werden muß, um sie zwischen die Ansätze des Haltekörpers einfügen zu können.

Bei relativ dünner Ausbildung der Fixierplatte ist der durch die Länge der Bohrungen, also die Dicke der Fixierplatte bestimmte Führungsbereich nur relativ kurz. Verfehlt einer der abgewinkelten Anschlußabschnitte beim Zusammenfügen des Steckverbinders und einer Leiterplatte die zugeordnete Leiterplattenbohrung, so kann es vorkommen, daß der entsprechende Anschlußabschnitt aus seiner Fixierplattenbohrung herausspringt. Darüber hinaus wird auch eine Schrägstelung der abgewinkelten Anschlußabschnitte begünstigt, wenn die Führungsbereiche der Fixierplatte nur sehr kurz sind.

Aufgabe vorliegender Erfindung ist es daher, bei einem Steckverbinder der eingangs genannten Art ausreichend lange Führungsbereiche sicherzustellen, ohne daß dadurch die elastische Biegbarkeit der Fixierplatte vermindert wird.

Erfindungsgemäß ergibt sich die Lösung dieser Aufgabe dadurch, daß die in der Fixierplatte vorgesehenen Bohrungen auf der Haltekörperseite der Fixierplatte jeweils durch frei von der Fixierplatte abstehende, mit der Fixierplatte einstückige Führungsröhrchen fortgesetzt sind.

Auf diese Weise kann die Biegbarkeit der Fixierplatte durch eine besonders dünne Ausbildung dieser Platte eher noch vergrößert werden, ohne daß es dadurch zu einem Verlust der Führungsfunktion dieser Platte kommt.

In weiterer Ausgeltaltung der Erfindung kann vorgesehen sein, daß die Bohrungen in der Fixierplatte in wenigstens zwei zum Haltekörper parallelen Reihen vorgesehen sind, daß die dem Haltekörper nähere Bohrungsreihe Führungsröhrchen aufweist, die gegenüber den Führungsröhrchen der entfernteren Bohrungsreihe niedriger bemessen sind.

Durch diese Längenstaffelung der Führungsröhrchen können diese die abgewinkelten Abschnitte der Kontaktorgane schon nahe ab der Knickstelle dieser Organe erfassen und so für eine optimale Geradführung der abgewinkelten Abschnitte sorgen.

Schließlich kann im Rahmen vorliegender Erfindung noch vorgesehen sein, daß die Röhrchen an ihrem freien Ende innen jeweils mit einer trichterförmigen Einführungsabschrägung versehen sind.

Durch diese Ausbildung der Röhrchenenden wird das Einfädeln der abgewinkelten Anschlußabschnitte in die Röhrchen der Fixierplatte besonders dann erleichtert, wenn die zahlreichen abgewinkelten Anschlußabschnitte eines hochpoligen Steckverbinders in die Führungsröhrchen eingeschoben werden müssen.

Nachfolgend wird ein Ausführungsbeispiel der Erfindung anhand von drei Figuren noch näher erläutert.

Dabei zeigen, jeweils vergrößert,
Fig. 1 eine Rückansicht eines Winkelsteckverbinders,
Fig. 2 eine Seitenansicht des in Fig. 1 dargestellten Winkelsteckverbinders im Schnitt, und
Fig. 3 den in Fig. 1 dargestellten Winkelsteckverbinder ohne Kontaktorgane und mit einer zum Einsetzen zwischen die Ansätze des Haltekörpers des Steckverbinders gebogenen Fixierplatte.

Im einzelnen ist den Figuren zu entnehmen, daß in einem leistenförmigen aus Isolierstoff bestehenden zweiteiligen Haltekörper 1 Kontaktorgane 2 fixiert sind.

Auf der einen Seite 3 des Haltekörpers 1 sind die Kontaktorgane 2 als zueinander parallel aus dem Haltekörper 1 vorstehende Kontaktstifte 4 ausgebildet. Auf der anderen Seite 5 des Haltekörpers 1 bilden die Kontaktorgane 2 drahtförmige Anschlußelemente 6, die mit rechtwinklig zu den Anschlußstiften 4 verlaufenden abgewinkelten Anschlußabschnitten 7 in die Rasterbohrungen einer Leiterplatte eingesteckt werden können.

Um die abgewinkelten Anschlußabschnitte der Anschlußelemente 6 in der Rasterordnung der Bohrungen der Leiterplatte halten zu können, ist eine Fixierplatte 8 vorgesehen.

Wie Fig. 3 zeigt, ist die Fixierplatte 8 elastisch biegbar und kann dadurch mit ihren Enden 9 in Haltenuten 10 eingepaßt werden, die in Ansätze 11 des Haltekörpers 1 eingearbeitet sind. Die dadurch rechtwinklig zum Haltekörper 1 an diesem befestigte Fixierplatte 8 ist mit Bohrungen versehen. Jeder dieser Bohrungen ist ein mit der Fixierplatte 8 einstückiges, frei von der Fixierplatte 8 abstehendes Führungsröhrchen 12 zugeordnet. Die Röhrchen befinden sich dabei auf der von den freien Enden der abgewinkelten Anschlußabschnitte 7 abgewandten Seite der Fixierplatte 8. Am freien Ende der Führungsröhrchen sind diese mit einer trichterförmigen Einführungsabschrägung 13 versehen, um das Einfädeln der freien Enden der abgewinkelten Anschlußabschnitte 7 in die Bohrungen der Röhrchen zu erleichtern. Außerdem sind die Röhrchen 12 einer dem Haltekörper 1 näheren Röhrchenreihe niedriger bemessen als die Röhrchen 12 einer dem Haltekörper 1 entfernteren Röhrchenreihe. Dadurch werden die längeren abgewinkelten Anschlußabschnitte 7 einer oberen Kontaktorganreihe des Haltekörpers 1 von einem längeren Führungsbereich erfaßt, als die kürzeren abgewinkelten Anschlußabschnitte 7 einer unteren Kontaktorganreihe.

Durch den so geschaffenen, der jeweiligen Länge des abgewinkelten Anschlußabschnittes 7 angepaßten Führungsbereich wird eine unerwünschte Schrägstellung der abgewinkelten Anschlußabschnitte 7 sicher verhindert und außerdem ausgeschlossen, daß die abgewinkelten Abschnitte 7 aus den jeweiligen Führungsbereichen herausspringen können.

## Patentansprüche

1. Steckverbinder mit mehreren Kontaktorganen. (2), die zueinander parallel in einem aus Isolierstoff bestehenden platten- oder leistenförmigen Haltekörper (1) fixiert sind und auf einer Seite (5) des Haltekörpers (1) abgewinkelte Anschlußabschnitte (7) aufweisen, die durch Bohrungen einer rechtwinklig zum Haltekörper (1) vorgesehenen Fixierplatte (8) hindurchgeführt sind, wobei die elastisch biegbare Fixierplatte (8) unter Ausnutzung ihrer Biegbarkeit zwischen zwei Ansätzen (11) des Haltekörpers (1) einsetzbar ausgebildet ist, dadurch gekennzeichnet, daß die in der Fixierplatte (8) vorgesehenen Bohrungen auf der Haltekörperseite der Fixierplatte jeweils durch frei von der Fixierplatte (8) abstehende, mit der Fixierplatte (8) einstückige Führungsröhrchen (12) fortgesetzt sind.

2. Steckverbinder nach Anspruch 1. dadurch gekennzeichnet, daß die Bohrungen in der Fixierplatte (8) in wenigstens zwei zum Haltekörper (1) parallelen Reihen vorgesehen sind, daß die dem Haltekörper nähere Bohrungsreihe Führungsröhrchen (12) aufweist, die gegenüber den Führungsröhrchen der entfernteren Bohrungsreihe niedriger bemessen sind.

3. Steckverbinder nach einem der Ansprüche 1 oder 2, dadurch gekennzeichnet, daß die Röhrchen (12) an ihrem freien Ende innen jeweils mit einer trichterförmigen Einführungsabschrägung (13) versehen sind.

## Claims

1. A connector having a plurality of contact members (2), which are located parallel to one another in a holding element (1) made of insulating material and in the form of a board or strip and have on one side (5) of the holding element (1) angled-off terminal section (7) which are passed through bore holes of an alignment plate (5) provided at right-angles to the holding element (1), wherein the resiliently flexible alignment plate (5) is designed in such a way that, utilising its flexibility, it can be inserted between two lugs (11) of the holding element (1 characterised in that the bore holes provided in the alignment plate (8) are in each case continued on the holding element side of the alignment plate by guide spigots (12) integral with the alignment plate (8) and projecting from it.

2. A connector according to claim 1, characterised in that the bore holes in the alignment plate (8) are provided in at least two rows parallel to the holding element (1), in that the row of bore holes closer to the holding element have guide spigots (12) which are dimensioned to be shorter than the guide spigots of the more remote row of bore holes.

3. A connector according to one of claims 1 or 2, characterised in that the spigots (12) are each provided on the inside of their free end with a funnel-shaped entry taper (13).

## Revendications

1. Connecteur à enfichage comprenant plusieurs organes de contact (2) fixés parallèlement entre eux dans un corps de support (1) en forme de plaque ou de barrette et présentant, sur un côté (5) de ce corps, des segments de raccordement (7) coudés qui sont guidés à travers des trous d'une plaque de fixation (8) disposée à angle droit par rapport au corps de support (1), la plaque de fixation (8) étant flexible élastiquement et étant conformée pour pouvoir être mise en place, en utilisant sa flexibilité, entre deux prolongements (11) du corps de support (1 caractérisé en ce que les trous prévus dans la plaque de fixation (8), sont prolongés, du côté de la plaque de fixation dirigé vers le corps du support, par des petits tubes de guidage (12) qui sont d'un seul tenant avec la plaque de fixation (8) et font saillie librement de cette plaque.

2. Connecteur selon la revendication 1, caractérisé en ce que les trous de la plaque de fixation (8) sont disposés en au moins deux rangées parallèles au corps de support (1) et que la rangée de trous la plus proche du corps de support présente des petits tubes de guidage (12) qui sont plus bas que les petits tubes de guidage de la rangée de trous la plus éloignée.

3. Connecteur selon la revendication 1 ou 2. caractérisé en ce que les petits tubes (12) sont pourvus, à leur extrémité libre, d'un biseau (13) en entonnoir formant guide d'entrée.
